# DEMANDE DE BREVET EUROPEEN

(11) **EP 4 647 853 A1**
(43) Date de publication de la demande: **12.11.2025**
(21) Numéro de dépôt: 25171825.0
(22) Date de dépôt: 22.04.2025
(51) Int. Cl.: G04B 13/00, G04B 17/28

(54) **SYSTEME POUR MOUVEMENT DE MONTRE**

(30) Priorité: 19.04.2024 CH 4182024
(71) Demandeur: Concepto Holding SA, 2300 La Chaux-de-Fonds (CH)
(72) Inventeur: Dijkstra, François, 2057 Villiers (CH)
(74) Mandataire: Gsmart

(57) **Abrégé**

L'invention concerne un système pour mouvement de montre pour contrôler la vitesse et/ ou le sens de déplacement d'un mécanisme à entrainer de manière à définir plusieurs modes de fonctionnement, comporte une source d'énergie agencée pour entrainer un train de rouages de finissage à vitesse constante, le train de rouage de finissage coopérant avec un arbre à vitesse constante dont l'axe est perpendiculaire par rapport à l'axe de rotation de la source d'énergie, l'arbre à vitesse constante coopérant avec une première entrée d'un système différentiel. Le système comporte en outre un arbre à vitesse variable dont l'axe est perpendiculaire par rapport à la source d'énergie, l'arbre à vitesse variable coopérant avec une deuxième entrée dudit système différentiel, l'arbre à vitesse variable étant agencé pour définir une vitesse de sortie variable. Le système différentiel est agencé pour contrôler le rapport, par exemple en réalisant la moyenne, entre la vitesse de rotation du rouage de finissage et la vitesse de rotation du train de rouages intermédiaire de manière à contrôler, à la sortie du différentiel, la vitesse et/ ou le sens de déplacement d'un mécanisme à entrainer, le système gardant une vitesse constante sur le rouage de finissage.

## Description

### DOMAINE TECHNIQUE DE L'INVENTION

La présente invention se rapporte au domaine de l'horlogerie. Elle concerne notamment un système pour mouvement de montre, agencé pour contrôler la vitesse et/ou le sens de déplacement d'un mécanisme à entrainer.

### ETAT DE LA TECHNIQUE

Les montres mécaniques comprennent généralement un cadran permettant l'affichage de différentes informations horaires. Il est aussi connu que certaines montres mécaniques permettent d'afficher des fonctions complexes ou des animations, offrant ainsi une expérience visuelle unique. Cependant, il demeure difficile d'ajuster ou de modifier ces animations, ainsi que le type d'affichage, en fonction des préférences de l'utilisateur ou des circonstances. Cette limitation pose un défi dans la personnalisation de l'affichage et de la visualisation des fonctions des montres mécaniques.

Le document CH270584 divulgue une pièce d'horlogerie comportant un mouvement comprenant un barillet, un rouage de finissage, un échappement, un organe réglant et un affichage comprenant au moins un organe mobile. Cependant, l'organe mobile est agencé pour pouvoir être entraîné à la main à la demande, ce qui n'est pas confortable pour l'utilisateur.

On connaît de l'art antérieur le document EP2527930 qui divulgue une montre mécanique comprenant un disque d'animation soumis à une rotation saccadée afin de laisser apparaître, à travers un guichet pratiqué dans le cadran, une animation formée par une séquence d'images que présente le disque. Ce document illustre l'utilisation d'un dispositif mécanique qui transforme le mouvement de rotation continu du mouvement mécanique en un mouvement de rotation saccadé du mobile d'animation. Cela permet notamment d'immobiliser chaque image du mobile pendant une durée relativement longue derrière le guichet, puis de remplacer cette image aussi rapidement que possible par l'image suivante. Cependant, ce type de mécanisme ne permet pas de varier le mode d'affichage ou de contrôle de l'image entre plusieurs modes.

### OBJET DE L'INVENTION

Un objet de la présente invention est donc de résoudre, ou au moins de minimiser, les inconvénients des systèmes existants décrits ci-dessus.

Un autre objet de la présente invention est de proposer un système pour mouvement de montre pour contrôler la vitesse et/ ou le sens de déplacement d'un mécanisme à entrainer, sans pour autant affecter le fonctionnement normal de la montre ou son affichage.

Un autre objet de la présente invention est de proposer un système pour mouvement de montre, agencé pour contrôler la vitesse et/ou le sens de déplacement d'un mécanisme à entrainer afin de proposer une manière originale d'animer un mécanisme à entrainer.

Ces objets sont au moins partiellement atteints par certains modes de réalisation de la présente invention.

A cet effet, un premier aspect (ou certains modes de réalisation) de la présente invention se rapporte à un système pour mouvement de montre pour contrôler la vitesse et/ ou le sens de déplacement d'un mécanisme à entrainer, de préférence en permettant de définir plusieurs modes de fonctionnement. Ce système comporte ou comprend une source d'énergie agencée pour entrainer un train de rouages de finissage à vitesse constante, le train de rouage de finissage coopérant avec un arbre à vitesse constante qui coopère avec une première entrée d'un système différentiel. Dans certains modes de réalisation (ou formes d'exécution), l'axe de l'arbre à vitesse est perpendiculaire par rapport à l'axe de rotation de la source d'énergie, ce qui implique un différentiel à rouages perpendiculaires (de manière similaire à ceux des voitures), tandis que d'autres modes de réalisation peuvent comporter des arbres (à vitesse constante et variables) dont les axes sont parallèles (entre eux et à celui de la source d'énergie), en réagençant les différents composants dans une même orientation, du moment que la place est suffisante dans le mouvement, et la modification structurelle essentielle concernera le différentiel qui sera alors plutôt sous la forme d'un engrenage différentiel plus classique dans le domaine horloger, mais de préférence avec tout de même l'originalité de faire le rapport entre plusieurs vitesses comme décrit dans la présente demande. La présente description et ses figures illustrent seulement les modes de réalisation à arbres perpendiculaires à la source d'énergie qui sont plus complexes, mais l'homme de métier appréciera la faisabilité d'arbres parallèles à l'axe de la source d'énergie grâce à ses connaissances générales. En particulier, il est possible de prévoir un mouvement comprenant un ou des barillets montés «verticalement» c'est à dire perpendiculairement au plan du mouvement horloger considéré dans son ensemble (e.g., de la platine ou de la montre ou pièce horlogère).

Le système comporte en outre un arbre à vitesse variable coopérant avec une deuxième entrée dudit système différentiel, l'arbre à vitesse variable étant agencé pour définir une vitesse de sortie variable, de préférence une vitesse de sortie variable sur ladite deuxième entrée. De préférence, le système comprend un train de rouages intermédiaires à vitesse variable V2, par exemple modifiable, coopérant avec ledit arbre à vitesse variable, dont l'axe (AxV) est perpendiculaire par rapport à la source d'énergie dans certains modes de réalisation. Par source d'énergie, on entend dans la présente demande toute source d'énergie connue dans le domaine (notamment un barillet par exemple) mais il est possible d'utiliser plusieurs barillets ou plusieurs sources identiques ou différentes.

Le système différentiel est de préférence agencé pour contrôler le rapport, par exemple en réalisant la moyenne, entre la vitesse de rotation du rouage de finissage et la vitesse de rotation du train de rouages intermédiaire de manière à contrôler, à la sortie du différentiel, la vitesse et/ ou le sens de déplacement d'un mécanisme à entrainer, le système gardant une vitesse constante sur le rouage de finissage. On parle généralement de moyenne pour un différentiel, mais il est clair pour l'homme de métier qu'il s'agit en fait d'un rapport et surtout dans divers modes de réalisation permettant de réaliser un rapport avec diverses vitesses et notamment des vitesses opposées, par exemple en réalisant en fait plutôt une addition, comme détaillé dans la présente demande de manière non limitative puisque l'homme de métier connait les possibilités offertes par les différentiels.

Autrement dit, le système différentiel est de préférence agencé pour réaliser le rapport, par exemple la moyenne, entre la vitesse de l'arbre à vitesse constante et la vitesse de rotation du train de l'arbre à vitesse variable.

Avantageusement, dans certains modes de réalisation, l'arbre à vitesse variable et l'arbre à vitesse constante sont orientés sensiblement perpendiculaires à la source d'énergie. Cela permet d'optimiser la répartition des composants du mouvement pour minimiser la taille du mouvement. Cela permet de faciliter la disposition des composants des rouages, notamment des rouages de finissage ou des rouages intermédiaires. Cependant, comme mentionné ci-dessus, il reste possible d'utiliser des barillets dont l'axe de rotation est parallèle à l'axe des arbres et à la platine du mouvement, mais il est également de changer la disposition des arbres et des barillets pour les rendre colinéaires tout en restant perpendiculaire au plan de la platine (et/ou du mouvement dans son ensemble).

Avantageusement, le système selon la présente invention permet à l'utilisateur de faire varier la vitesse et/ou le sens d'un mécanisme à contrôler avec l'utilisation d'un différentiel, par exemple une boite à vitesse mécanique du type automobile. Cela permet de rendre encore plus impressionnant les variations de vitesse en passant d'un mode de fonctionnement à un autre, un mode rapide à un mode moins rapide par exemple, sans pour autant perturber le fonctionnement standard de la montre pour afficher l'heure.

De manière avantageuse, le différentiel fait le rapport entre les vitesses des deux entrées, à savoir l'arbre à vitesse constante et l'arbre à vitesse variable, pour définir la vitesse de sortie du différentiel. La vitesse de l'arbre constant étant par définition constante, lorsque la vitesse l'arbre à vitesse variable varie, la vitesse de sortie du différentiel varie également. La sortie du différentiel est couplée avec le mécanisme à entrainer ou réguler, par exemple une cage de tourbillon. Ainsi, par exemple, la vitesse et/ou le sens de rotation de la cage du tourbillon peut être modifiée ou contrôlée en faisant varier la vitesse de l'arbre de vitesse variable, ce qui permet de faire varier le rapport de vitesse entre les entrées du différentiel.

De préférence, le système est agencé pour contrôler la vitesse et/ou le sens de déplacement d'un mécanisme à entrainer.

Ainsi, dans certains modes de réalisation, le système est agencé pour contrôler la vitesse de déplacement d'un mécanisme à entrainer. De plus, dans des modes de réalisation non exclusifs, le système est agencé pour contrôler le sens de déplacement d'un mécanisme à entrainer.

Avantageusement, la présente invention, en particulier le différentiel, permet de contrôler la vitesse et/ou le sens de rotation d'un mécanisme à contrôler, par exemple un tourbillon.

De manière avantageuse, le rôle du différentiel est de contrôler le couple ou la force mais surtout de faire varier (par la vitesse sur l'arbre variable), la vitesse de rotation de la sortie du différentiel qui alimente le mécanisme à contrôler, par exemple le tourbillon. En effet un tourbillon possède deux entrées que sont la cage du tourbillon et la roue d'entrainement (e.g., « roue de seconde »), ainsi qu'une sortie qui est le pignon d'échappement possédant une vitesse fixe imposée par l'organe régulateur. L'ajustement sur les deux entrées permet de faire varier la vitesse du tourbillon grâce au différentiel qui permet de gérer ces deux vitesses de manière concordante. Ainsi, ce contrôle est effectué sans perturber l'heure affichée par la montre. Par exemple, il est possible de changer le sens et ou la vitesse de rotation du tourbillon sans influencer l'heure affichée sur la montre tout en maintenant une force/couple constante sur l'arbre de vitesse constante qui contrôle l'heure affichée.

Dans une forme d'exécution, une roue fixe, par exemple disposée perpendiculairement à la source d'énergie, est agencée pour bloquer l'arbre à vitesse variable.

De préférence, la source d'énergie est agencée pour entrainer le train de mobile intermédiaires. Ainsi, la source d'énergie est agencée pour fournir de l'énergie à l'arbre à vitesse variable.

De préférence, l'énergie provenant de la source d'énergie arrive sur deux entrées du différentiel par le biais d'un arbre à vitesse constante ainsi qu'un arbre à vitesse variable.

De préférence, pour un effet encore plus impressionnant, un pignon de changement de sens de rotation est agencé entre l'arbre à vitesse variable et l'arbre à vitesse constante. Dans une forme d'exécution, le système comporte un système de baladeurs comprenant un ou plusieurs leviers de baladeur, de préférence chacun respectivement associé à un levier de baladeur, agencé pour déterminer une vitesse de rotation de l'arbre à vitesse variable. La vitesse de rotation variable de l'arbre à vitesse variable est de préférence déterminée en fonction des rapports de pignons de sortie de l'arbre à vitesse variable.

De préférence, le système comporte un sélecteur de came agencé pour contrôler le système de baladeurs, par exemple à l'aide de leviers.

Selon cette forme d'exécution préférentielle, la came est agencée pour être contrôlée en actionnant une glissière pour définir plusieurs modes de fonctionnement, chacune des positions de fonctionnement sélectionnée étant visible pour un utilisateur grâce à des moyens d'affichage.

Toujours selon cette forme d'exécution préférentielle, le système comporte un mode de fonctionnement permettant d'activer une glissière turbo agencée pour mettre en rotation une came turbo qui, par l'intermédiaire de leviers par exemple, permet de mouvoir le système de baladeurs et définir une vitesse de fonctionnement accélérée supérieure à la vitesse constante.

Dans une forme d'exécution, le système est agencé pour être relié à un tourbillon à l'aide dudit système différentiel permettant de garder une vitesse constante sur l'arbre vitesse constante.

Dans une forme d'exécution, la rotation de l'arbre à vitesse variable est de sens inverse et de vitesse identique à ceux de l'arbre à vitesse constante, de manière à rendre statique le mécanisme à contrôler.

Dans une autre forme d'exécution, non exclusive car concernant un mode de fonctionnement, la rotation de l'arbre à vitesse variable est de même sens que celui de la rotation de l'arbre à vitesse constante, de manière à déplacer, à vitesse fixe ou variable, le mécanisme à contrôler dans un sens déterminé, par exemple un sens horaire. Les vitesses de rotation des deux arbres peuvent être identiques ou différentes selon la vitesse finale souhaitée.

Dans une autre forme d'exécution, non exclusive car concernant un mode de fonctionnement, la rotation de l'arbre à vitesse variable est de sens inverse et de vitesse supérieure à ceux de rotation de l'arbre à vitesse constante, de manière à déplacer, à vitesse fixe ou variable, le mécanisme à contrôler dans un sens inverse au sens déterminé, par exemple un sens anti-horaire.

Dans une variante, le train de mobile intermédiaires modifiable ou rouages intermédiaires est modifiable, par exemple par un système de bascule.

De préférence, la vitesse et/ou le sens de rotation du train de rouages intermédiaire est modifiable par un actionnement d'une couronne de remontoir, d'un poussoir ou d'un levier.

Un autre aspect de la présente invention se rapporte à une montre bracelet comportant un système selon l'invention.

L'invention selon la présente invention peut comprendre un mode de réalisation ou plusieurs modes de réalisation (ou formes d'exécution) en combinaison.

Les modes de réalisations décrits pour le système selon la présente invention s'appliquent également à la montre selon l'invention mutatis mutandis et vice versa.

### BRÈVE DESCRIPTION DES FIGURES

Les caractéristiques de l'invention apparaitront plus clairement à la lecture de la description d'une forme d'exécution donnée uniquement à titre d'exemple, nullement limitative en se référant aux figures schématiques, dans lesquelles :
- La figure 1 représente une vue de dessus d'un système agencé pour entrainer à une vitesse standard et sens de rotation conventionnel un mécanisme de tourbillon ;
- La figure 2 représente une vue de dessus d'un système agencé pour immobiliser un mécanisme de tourbillon ;
- La figure 3 représente une vue de dessus d'un système agencé pour entrainer à une vitesse standard et un sens de rotation à inverse au sens de rotation conventionnel un mécanisme de tourbillon ;
- La figure 4 représente une vue de dessus d'un système agencé pour entrainer à une vitesse accélérée, par rapport à la vitesse de fonctionnement standard, un mécanisme de tourbillon ; et
- La figure 5 représente une vue en coupe de l'arbre à vitesse variable selon certains modes de réalisation de la présente invention.

### DESCRIPTION D'EXEMPLES DE RÉALISATION DE L'INVENTION

Les termes « rouage » et « mobile » sont utilisés de manière identique et indifférente dans la présente demande, même sur un rouage comporte généralement plusieurs mobiles, puisque la seule différence dans le contexte de la présente invention réside dans la démultiplication et donc les vitesses de rotation. De même, ces termes sont utilisés de manière identique et indifférente par rapport aux termes « train de rouages » et « train de mobiles » également considérés de manière identique et indifférente.

Comme illustré de manière non limitative à la figure 1, un système pour mouvement de montre pour contrôler la vitesse et le sens de déplacement d'un mécanisme à entrainer de manière à définir plusieurs modes de fonctionnement, comporte, dans certains modes de réalisation :
- un barillet 1 agencé pour entrainer un train de rouages de finissage 2, 3 à vitesse constante V1, le train de rouage de finissage coopérant avec un arbre à vitesse constante 30 dont l'axe AxC est perpendiculaire par rapport à l'axe de rotation du barillet 1, l'arbre à vitesse constante 30 coopérant avec une première entrée 5A d'un système différentiel 5 ;
- un train de rouages intermédiaires coopérant avec un arbre à vitesse variable 40 dont l'axe AxV est perpendiculaire par rapport au barillet, l'arbre à vitesse variable 40 coopérant avec une deuxième entrée 5B dudit système différentiel 5, l'arbre à vitesse variable 40 étant agencé pour définir une vitesse de sortie variable V2.

Dans cet exemple, le mécanisme à entrainer est un tourbillon. Le système différentiel est agencé pour réaliser la moyenne entre la vitesse de rotation du rouage de finissage V1 et la vitesse de rotation du train de rouages intermédiaire V2 de manière à contrôler, à la sortie du différentiel, la vitesse et le sens de déplacement d'un mécanisme de tourbillon à entrainer, le système gardant une vitesse constante sur le rouage de finissage 2, 3.

Dans cet exemple, le système comporte une roue fixe 11, par exemple disposée perpendiculairement à l'axe de rotation du barillet 1, et agencée pour bloquer l'arbre à vitesse variable 40.

Pour faire tourner le tourbillon dans un sens horaire ou dans un sens anti-horaire, le système comporte un pignon de changement de sens de rotation 20 agencé entre l'arbre à vitesse variable 40 et l'arbre à vitesse constante 30.

Dans certains modes de réalisation, le système comporte un système de baladeurs 13, 18, chacun respectivement associé à au moins un levier de baladeur 12, 17 agencé pour déterminer une vitesse de rotation de l'arbre à vitesse variable 40, ladite vitesse de rotation variable V2 de l'arbre à vitesse variable 40 étant déterminée en fonction des rapports de pignons de sortie dudit l'arbre à vitesse variable 40. Un sélecteur de came 14 est agencé pour contrôler le système de baladeurs 13, 18, notamment à l'aide de leviers 12, 17. La came 14 est agencée pour être contrôlée en actionnant une glissière 16 pour définir plusieurs modes de fonctionnement, chacune des positions de fonctionnement sélectionnée étant visible pour un utilisateur grâce à des moyens d'affichage 19. Le système comporte en outre un mode de fonctionnement permettant d'activer une glissière turbo 22 agencée pour mettre en rotation une came turbo 21 qui par l'intermédiaire de leviers 23 permet de mouvoir le système de baladeurs 13, 18 et définir une vitesse de fonctionnement accélérée V3 supérieure à la vitesse constante V1. On comprend que l'on obtient ainsi un mécanisme permettant de définir plusieurs modes de fonctionnement correspondant à des vitesses variables et sélectionnables, ainsi qu'un mode de rotation en sens inverse, comme détaillé dans les exemples décrits ci-après.

Dans les exemples illustrés, le système est agencé pour être relié à un tourbillon 10 à l'aide d'un différentiel 5 permettant de garder une vitesse constante (V1) sur l'arbre vitesse constante 30. Dans l'exemple illustré à la figure 2, l'énergie provient du barillet 1 et arrive sur deux entrées 5A, 5B du différentiel 5 par le biais d'un arbre à vitesse constante 30 ainsi qu'un arbre à vitesse variable 40. Ces rouages sont interconnectés.

Le changement de vitesse variable est réalisé dans cet exemple sous forme d'une boite à vitesse du style automobile. Cette boite à vitesse est séparée en deux arbres, l'un avec une vitesse constante 30 et l'autre avec une vitesse variable 40. Pour réaliser ce changement de vitesse sur l'arbre vitesse variable 40 une série de pignon de sortie tourne librement autour d'un axe. Ces pignons sont reliés avec l'arbre vitesse constante 30 avec des rapports différents. Les pignons tournent constamment. Pour mettre en rotation l'axe, un système de baladeurs 13, 18 guidé en pivot glissant sur des carrés permet grâce à des dentures de chant en forme de scie, ou denture Breguet, de s'accoupler et donc de donner une vitesse de rotation en fonction des rapports des pignons de sorties.

L'utilisateur doit pouvoir interagir avec cette boite à vitesse pour décider de la vitesse de rotation. Un système de came 14 permet de contrôler les baladeurs 13, 18 à l'aide de levier 17. Cette came 14 est contrôlée par l'utilisateur en actionnant la glissière de sélection 16. Ce système permet tel qu'il est illustré d'avoir trois positions affichées pour l'utilisateur sur un sous-cadran à l'aide du levier 15 et de l'aiguille 19 (dans cet exemple de moyens d'affichage 19). Une quatrième position peut être obtenue en activant la glissière turbo 22 qui fera tourner une came turbo 21. Cette came turbo par l'intermédiaire de levier turbo 23 pourra mouvoir les baladeurs 13, 18 ainsi que le système d'affichage 19 pour obtenir la quatrième position.

Dans cet exemple, le tourbillon 10, est en mode Neutre, ce qui permet d'avoir une vitesse de rotation en sortie de l'arbre vitesse variable 40 de x(-1) par rapport à l'arbre à vitesse constante 30 grâce au baladeur 13 venant se loger dans le pignon de sortie 24 (voir figure 5) de l'arbre à vitesse variable 40 ce qui a pour conséquence de ne pas faire tourner la cage tourbillon 10 donc à une vitesse de rotation de 0tour/min.

Dans l'exemple illustré à la figure 3, le tourbillon est en mode Reverse ce qui permet d'avoir une vitesse de rotation en sortie de l'arbre à vitesse variable 40 de x(-2) par rapport à l'arbre vitesse constante 30 grâce au baladeur 18 venant se loger dans le pignon de sortie 25 (voir figure 5) de l'arbre à vitesse variable 40 ce qui a pour a pour conséquence de faire tourner la cage tourbillon 10 à une vitesse de rotation de - 1tour/min.

Dans l'exemple illustré à la figure 4, le tourbillon est en Mode Turbo ce qui permet d'avoir une vitesse de rotation en sortie de l'arbre à vitesse variable 40 de x1 par rapport à l'arbre vitesse constante 30 grâce au baladeur 18 venant se loger dans le pignon de sortie 26 (voir figure 5) de l'arbre à vitesse variable 40 ce qui a pour conséquence de faire tourner la cage de tourbillon 10 à une vitesse de rotation de 2tours/min.

On comprend des exemples des figures 2 à 4 que l'on obtient des vitesses de rotation des rouages en fonction du rapport entre les vitesses de rotation des arbres à vitesse variable et à vitesse constante. Dans un exemple la rotation de l'arbre à vitesse variable est de sens inverse et de vitesse identique à ceux de l'arbre à vitesse constante, de manière à rendre statique le mécanisme à contrôler. Dans un autre exemple (ou mode de fonctionnement sélectionné par l'utilisateur), la rotation de l'arbre à vitesse variable est de même sens que celui de la rotation de l'arbre à vitesse constante, de manière à déplacer, à vitesse fixe ou variable, le mécanisme à contrôler dans un sens déterminé, par exemple un sens horaire. Dans un tel cas, les vitesses de rotation des deux arbres peuvent être identiques ou différentes selon la vitesse finale souhaitée. Dans encore un autre exemple (mode de fonctionnement), la rotation de l'arbre à vitesse variable est de sens inverse et de vitesse supérieure à ceux de rotation de l'arbre à vitesse constante, de manière à déplacer, à vitesse fixe ou variable, le mécanisme à contrôler dans un sens inverse au sens déterminé, par exemple un sens anti-horaire. Dans un dernier exemple, la roue fixe 11 bloque la rotation de l'arbre 40 à vitesse variable, de sorte que la vitesse et le sens de rotation de la sortie du différentiel sont identiques à ceux de l'arbre 30 à vitesse constante. L'homme de métier, grâce à ses connaissances générales sur les différentiels, comprendra que ces exemples ne sont pas limitatifs et que la « moyenne » ou « rapport » réalisé par le différentiel est de préférence ici une addition entre les deux couples vitesses et sens de rotation, mais que tout autre variante est possible en ajustant, de manière classique, les tailles des rouages du différentiel. On peut donc résumer ces exemples par le tableau suivant illustrant des rapports de vitesse de manière non limitative et montrant la vitesse de sortie du différentiel obtenue :

| **Vitesses/Sélection** | **R** | **N** | **D** | **T** |
|---|---|---|---|---|
| Entrée vitesse constante | 1 | 1 | 1 | 1 |
| Entrée variable | -2 | -1 | 0 | 1 |
| **Sortie** | **-1** | **0** | **1** | **2** |

Le système selon la présente invention a été présenté dans des modes de réalisation illustratifs et non limitatifs, notamment en ce qui concerne la disposition des arbres (en particulier perpendiculairement à la source d'énergie, la platine). Le mécanisme est présenté dans la présente demande comme en étant relié à un tourbillon à l'aide d'un différentiel permettant de garder une vitesse constante sur l'arbre vitesse constante 30 indépendamment de la vitesse de l'arbre à vitesse variable 40 mais il peut cependant contrôler une vitesse d'une animation ou de tout autre dispositif horloger.

Le système selon la présente invention permet à l'utilisateur de faire varier la vitesse d'un rouage horloger avec l'utilisation d'une boite à vitesse mécanique (par exemple du type automobile) ce qui rend encore plus impressionnant les variations de vitesse en passant d'un mode de fonctionnement à un autre sans pour autant perturber le fonctionnement standard de la montre.

Liste des références dans les figures :
- 1: barillet
- 2, 3: train de rouages de finissage
- 10: tourbillon
- 5: système différentiel
- 5A: première entrée du différentiel
- 5B: deuxième entrée du différentiel
- 30: arbre à vitesse constante
- AxC: axe de l' arbre à vitesse constante
- 40: arbre à vitesse variable
- AxC: axe de l' arbre à vitesse variable
- 13, 18: système de baladeurs
- 12, 17: leviers de baladeurs
- 14: sélecteur de came
- 15: levier de sous-cadran
- 16: glissière de sélection
- 19: moyens d'affichage (aiguille)
- 20: pignon de changement de sens de rotation
- 21: came turbo 21
- 22: glissière turbo
- 23: leviers de turbo
- 24: pignon de sortie (à vitesse -1) de l'arbre à vitesse variable
- 25: pignon de sortie (à vitesse -2) de l'arbre à vitesse variable
- 26: pignon de sortie (à vitesse +1) de l'arbre à vitesse variable

## Revendications

1. Système pour mouvement de montre pour contrôler la vitesse et/ ou le sens de déplacement d'un mécanisme à entrainer, le système comprenant :
- une source d'énergie (1) agencée pour entrainer un train de rouages de finissage (2, 3) à vitesse constante (V1), le train de rouage de finissage coopérant avec un arbre (30) à vitesse constante possédant un axe (AxC) de rotation et coopérant avec une première entrée (5A) d'un système différentiel (5) ;
- un train de rouages intermédiaires (4) à vitesse variable (V2) coopérant avec un arbre (40) à vitesse variable possédant un axe (AxV) de rotation et coopérant avec une deuxième entrée (5B) dudit système différentiel (5), l'arbre à vitesse variable (40) étant agencé pour définir une vitesse de sortie variable (V2) sur ladite deuxième entrée (5B),
le système différentiel étant agencé pour contrôler le rapport entre la vitesse de rotation du rouage de finissage (V1) et la vitesse de rotation du train de rouages intermédiaire (V2) de manière à contrôler, à la sortie du différentiel, la vitesse et/ ou le sens de déplacement d'un mécanisme à entrainer, le système gardant une vitesse constante sur le rouage de finissage (2, 3).

2. Système selon la revendication 1, dans lequel la rotation de l'arbre (40) à vitesse variable est de sens inverse et de vitesse identique à ceux de l'arbre (30) à vitesse constante, de manière à rendre statique le mécanisme à contrôler.

3. Système selon la revendication 1, dans lequel la rotation de l'arbre (40) à vitesse variable est de même sens que celui de l'arbre (30) à vitesse constante, de manière à déplacer, à vitesse fixe ou variable, le mécanisme à contrôler dans un sens déterminé, par exemple un sens horaire.

4. Système selon la revendication 1, dans lequel la rotation de l'arbre (40) à vitesse variable est de sens inverse et de vitesse supérieure à ceux de la rotation de l'arbre à vitesse (30) constante, de manière à déplacer, à vitesse fixe ou variable, le mécanisme à contrôler dans un sens inverse au sens déterminé, par exemple un sens anti-horaire.

5. Système selon l'une des revendications précédentes, dans lequel le système comprend une roue fixe (11), agencée pour bloquer l'arbre à vitesse variable (40).

6. Système selon l'une des revendications précédentes, dans lequel le mécanisme à entrainer est un tourbillon.

7. Système selon l'une des revendications précédentes, dans lequel le système comprend un pignon de changement de sens de rotation (20) agencé entre l'arbre à vitesse variable (40) et l'arbre à vitesse constante (30).

8. Système selon l'une des revendications précédentes, dans lequel le système comprend un système de baladeur (13, 18) agencé pour déterminer une vitesse de rotation l'arbre à vitesse variable (40)..

9. Système selon la revendication 8, dans lequel le système comprend un sélecteur de came (14) agencé pour contrôler le système de baladeurs (13, 18).

10. Système selon la revendication 9, dans lequel la came (14) est agencée pour être contrôlée en actionnant une glissière (16) pour définir plusieurs modes de fonctionnement, chacune des positions de fonctionnement sélectionnée étant visible pour un utilisateur grâce à des moyens d'affichage (19).

11. Système selon l'une des revendications 8 à 10, dans lequel le système comprend un mode de fonctionnement permettant d'activer une glissière turbo (22) agencée pour mettre en rotation une came turbo (21) qui par l'intermédiaire de leviers (23) permet de mouvoir le système de baladeurs (13, 18) et définir une vitesse de fonctionnement accélérée (V3) supérieure à la vitesse constante (V1).

12. Système selon l'une des revendications 1 à 11, dans lequel le train de mobiles intermédiaires (4) est modifiable ,par exemple par un système de bascule.

13. Système selon l'une des revendications 1 à 12, dans lequel la vitesse et/ou le sens de rotation du train de rouages intermédiaire (V2) est modifiable par un actionnement d'une couronne de remontoir, d'un poussoir ou d'un levier.

14. Système selon l'une des revendications 1 à 13, dans lequel l'axe (AxC) de l'arbre (30) à vitesse constante et l'axe (AxV) de l'arbre (40) à vitesse variable sont parallèles entre eux mais perpendiculaires par rapport à l'axe de rotation de la source d'énergie (1), ladite roue fixe (11) pour bloquer l'arbre à vitesse variable (40) étant de préférence également disposée perpendiculairement à l'axe de rotation de la source d'énergie (1).

15. Montre bracelet comprenant un système selon l'une des revendications 1 à 14.
